# EUROPÄISCHE PATENTANMELDUNG

(11) **EP 1 818 037 A2**
(43) Veröffentlichungstag der Anmeldung: **15.08.2007**
(21) Anmeldenummer: 07102066.3
(22) Anmeldetag: 09.02.2007
(51) Int. Cl.: A61G 7/012

(54) **Bett, insbesondere Kranken- oder Pflegebett**

(30) Priorität: 11.02.2006 DE 102006006317
(71) Anmelder: Völker AG, 58454 Witten (DE)
(72) Erfinder: Dorenbeck, Günther, 58300, Wetter (DE)
(74) Vertreter: Hilleringmann, Jochen

(57) **Zusammenfassung**

Das Bett, insbesondere Kranken- oder Pflegebett ist versehen mit einem höhenverstellbaren Gestell (12) zur Abstützung auf einem Untergrund (50), einer Feststellbremse (34) mit einem zwischen einer Bremsstellung (42) und einer Freigabestellung (40) bewegbaren, mit der Hand oder dem Fuß betätigbaren Betätigungsorgan (36) und mindestens einem Bremselement (38), das in der Bremsstellung (42) des Betätigungsorgans (36) gegen den Untergrund (50) gedrückt und in der Freigabestellung (40) des Betätigungsorgans (36) vom Untergrund (50) beabstandet ist. Das Betätigungsorgan (36) ist bei Erreichen der niedrigsten Stellung des Gestells (12) von einem Element (20,24) desselben automatisch in die Bremsstellung (42) überführbar.

## Beschreibung

Die Erfindung betrifft ein Bett, bei dem es sich insbesondere um ein Kranken- oder Pflegebett handelt.

Kranken- bzw. Pflegebetten sind im Regelfall höhenverstellbar, um dem Kranken- bzw. Pflegepersonal die Versorgung eines Patienten bzw. Probanden zu erleichtern. Derartige Betten verfügen im Regelfall über Seitenteile beidseitig der Liegefläche, die verhindern sollen, dass der Proband aus dem Bett fällt.

Es ist bekannt, dass die Probanden je nach ihrem psychischen bzw. physischen Zustand versuchen, die Seitenteile zu überwinden, um aus dem Bett zu steigen. Dabei kann der Fall eintreten, dass die Probanden beim Überwinden der Seitenteile stürzen, was mit nicht unerheblichen Verletzungsgefahren verbunden ist.

Insoweit wünschenswert ist es, dass sich ein Kranken- bzw. Pflegebett soweit absenken lässt, dass sich die Oberkanten der Seitenteile in einer Höhe befinden, bei der die Verletzungsgefahr in dem Fall, dass der Proband das Seitengitter überwindet, nur noch gering ist. Idealerweise lässt sich das Bett soweit herabsenken, dass sich seine Liegefläche nur noch wenige Zentimeter (beispielsweise 20 bis 30 cm) über dem Untergrund befindet. In einer derart niedrigen Absenkposition kann dann sogar auf einen Seitenschutz verzichtet werden, da die Verletzungsgefahr bei einem "Fallen" aus wenigen Zentimetern kaum gegeben ist.

Es ist bekannt, höhenverstellbare Gestelle von Kranken- bzw. Pflegebetten entweder durch teleskopierbare oder längenveränderbare vertikale Beine oder aber durch sogenannte Scherenmechanismen zu realisieren. Die Scherenmechanismen haben den Vorteil, dass sich die Betten extrem niedrig absenken lassen. Beispiele für Scherenmechanismen bei höhenverstellbaren Bettgestellen sind in DE 43 20 092 A1, DE 44 06 784 C1 und DE 199 15 431 A1 beschrieben.

Die bekannten höhenverstellbaren Betten mit Scherenmechanismus bzw. Scherenhebeln weisen einen Rahmen mit Rahmenseiten- und Rahmenquerteilen auf, wobei am Rahmen kopf- und fußteilseitig verschwenkbare Beine angeordnet sind. Die Beine weisen sich auf einem Untergrund abstützende untere Enden auf, während ihre gegenüberliegenden oberen Enden verschiebbar am Rahmen geführt sind. Über einen zentrisch angeordneten Antriebsmechanismus lassen sich die Beine verschwenken, so dass das Bettgestell angehoben oder abgesenkt wird.

Zur weiteren Steigerung des Komforts weisen Kranken- bzw. Pflegebetten verstellbare Liegeflächen, d.h. verstellbare Matratzenauflagevorrichtungen auf. Diese Vorrichtungen weisen einzeln verstellbare bzw. verschwenkbare Teile auf, die motorisch verstellbar sind. Der Verstellantrieb befindet sich unterhalb der Liegefläche bzw. Matratzenauflagefläche der Matratzenauflagevorrichtung. Das höhenverstellbare Gestell des Kranken- bzw. Pflegebetts darf mit diesem Verstellantrieb nicht kollidieren, was bedeutet, dass sich das Bett nur in eine Position absenken lässt, in der sich die Liegefläche in einer Höhe über dem Untergrund befindet, bei der man auf einen Seitenschutz nicht verzichten kann. Mit anderen Worten verhindert also der Verstellantrieb bei mit Scherenmechanismus ähnlichen Höhenverstellungen ausgestatteten Kranken- bzw. Pflegebetten, dass sich diese Betten bis zu einer Position möglichst nahe dem Untergrund absenken lassen.

Kranken- bzw. Pflegebetten verfügen überdies über Feststellbremsen zur Arretierung gegen ein ungewolltes Verfahren der Betten, die im Regelfall über Lenk- und Laufrollen verfügen. Normalerweise sind derartige Feststellbremsen per Hand oder per Fuss zu bedienen. Hierbei besteht die Gefahr, dass das Kranken- bzw. Pflegepersonal die Feststellbremse versehentlich nicht betätigt hat, wenn das Bett abgesenkt wird bzw. vollständig abgesenkt ist. Somit kann sich das Bett ungewollt verschieben, was eine Verletzungsgefahr für den Patienten bzw. Probanden einerseits und die Gefahr von Beschädigungen von Funktionseinheiten des Bettes mit sich bringt, die im vollständig herabgesenkten Zustand mit nur geringer Bodenfreiheit oberhalb des Bodens angeordnet sind.

Aufgabe der Erfindung ist es, ein Bett, insbesondere Kranken- oder Pflegebett zu schaffen, das höhenverstellbar ist und bei dem die Gefahr einer ungewollten Verschiebung des Bettes über dem Untergrund, wenn sich das Bett im abgesenkten Zustand befindet, ausgeschlossen ist.

Zur Lösung dieser Aufgabe wird mit der Erfindung ein Bett, insbesondere Kranken- oder Pflegebett vorgeschlagen, dass versehen ist mit
- einem höhenverstellbaren Gestell zur Abstützung auf einem Untergrund,
- einer Feststellbremse mit einem zwischen einer Bremsstellung und einer Freigabestellung bewegbaren, mit der Hand oder dem Fuß betätigbaren Betätigungsorgan und
- mindestens einem Bremselement, das in der Bremsstellung des Betätigungsorgans gegen den Untergrund gedrückt und in der Freigabestellung des Betätigungsorgans vom Untergrund beabstandet ist,
- wobei das Betätigungsorgan bei Erreichen der niedrigsten Stellung des Gestells von einem Element desselben automatisch in die Bremsstellung überführbar ist.

Das erfindungsgemäße Bett verfügt über eine Feststellbremse, die automatisch betätigt wird, wenn sich das Bett in seiner niedrigsten Höhenposition befindet. Dies wird erfindungsgemäß dadurch realisiert, dass das von Hand oder per Fuß betätigbare Betätigungsorgan der Feststellbremse von einem Element des höhenverstellbaren Gestells automatisch in die Bremsstellung überführt wird, wenn das Bett bis in die unterste Position abgesenkt ist.

Der Vorteil des erfindungsgemäßen Systems besteht darin, dass ein und dieselbe Bremse zum Feststellen des Bettes sowohl im angehobenen Zustand, in dem die Feststellbremse per Hand oder per Fuß betätigt werden kann, als auch in der niedrigsten Position, und zwar dann automatisch, genutzt werden kann (Vorbremsstellung). In der niedrigsten Position kann das Betätigungsorgan per Fuß oder Hand weiter betätigt werden, um das Bremselement noch stärker gegen den Untergrund zu drücken. In dieser Endbremsstellung verharrt das Bremselement automatisch und kann durch Lösen des Betätigungsorgans aus der Endbremsstellung wieder zurückbewegt werden.

Eine mögliche vorteilhafte Ausgestaltung der Erfindung ist dadurch gegeben, dass das Gestell einen Rahmen und an diesem gelagerte längenveränderbare und/oder verschwenkbare Beine aufweist, dass an mindestens einem der Beine oder zwischen zwei Beinen das mindestens eine Bremselement angeordnet ist und dass das Betätigungsorgan in seiner Freigabestellung in den Verfahrweg hineinragt, längs dessen sich ein Element des Gestells beim Absenken bis in die niedrigste Stellung bewegt.

Schließlich ist es zweckmäßig, wenn das Gestell Laufrollen aufweist und wenn zumindest eine der Laufrollen bei gegen den Untergrund drückendem Bremselement gegenüber dem Untergrund angehoben ist. Vorteilhaft ist ferner die Verwendung eines Kniehebelmechanismus zum Bewegen des Bremselements gegen den Untergrund, da das Bremselement in seiner Endbremsstellung selbsttätig in dieser Position verbleibt.

Die Erfindung wird nachfolgend anhand eines Ausführungsbeispiels näher erläutert. Im Einzelnen zeigen dabei:
- Fig. 1: eine perspektivische Ansicht eines höhenverstellbaren Betts am Beispiel eines Scherenmechanismus zur Höhenverstellung,
- Fig. 2: eine Seitenansicht des höhenverstellbaren Betts in einer angehobenen Position und bei gelöster Feststellbremse,
- Fig. 3: eine Seitenansicht des Betts im vollständig abgesenkten Zustand und mit automatisch aktivierter Feststellbremse,
- Fig. 4: eine Ansicht der Feststellbremse in Richtung des Pfeils V der Fig. 1, und
- Fign. 5 und 6: Schnittansichten längs der Linie V-V der Fig. 1 zur Verdeutlichung der Position der Feststellbremse und der Laufrollen des Bettes bei freigegebener Feststellbremse und aktivierter Feststellbremse (Bremszustand).

Fig. 1 zeigt ganz generell den Aufbau eines höhenverstellbaren, verfahrbaren Kranken- bzw. Pflegebetts 10, das ein (Unter-)Gesteil 12 aufweist und mit einer verstellbaren Matratzenauflagevarrichtung 14 (in Fig. 1 nur teilweise dargestellt) versehen ist. Das höhenverstellbare Untergestell 12 ist in diesem Ausführungsbeispiel nach Art eines Scherenmechanismus ausgebildet, auf den es im Rahmen dieser Erfindung jedoch nicht ankommt.

In dem Ausführungsbeispiel weist das Untergestell 12 einen Rahmen 16 auf, der Rahmenseitenteile 18 und Rahmenquerteile 20 aufweist, an denen sich ein Kopfteil 22 und ein Fußteil 24 befinden. Unterhalb des Rahmens 16 befinden sich schwenkbar gelagerte und geführte Beine 26,28, die an ihren unteren Ende Laufrollen 30 bzw. Lenkrollen 32 aufweisen. Im Bereich der Lenkrollen 32, die in diesem Ausführungsbeispiel an dem dem Fußteil 24 zugeordneten Beinen 28 angeordnet sind, befindet sich eine Feststellbremse 34, die ein Betätigungsorgan im Form eines Betätigungsbügels 36 aufweist, an dem zwei Bremselemente 38 aus Gummi angeordnet sind und der um eine Achse schwenkbar an den Beinen 28 gelagert ist.

In den Fign. 2 und 3 ist zu erkennen, dass der Betätigungsbügel 36 zwischen einer Freigabestellung (Fig. 2) und einer Bremsstellung (Fig. 3) schwenkbar ist.

Wie insbesondere anhand der Fign. 5 und 6 zu erkennen ist, sind die Bremselenente 38 exzentrisch um die Achse 44 drehbar gelagert. Die Bremselemente 38 weisen eine Vorwölbung 46 auf, die je nach Stellung des Betätigungsbügels 36 entweder oberhalb des Untergrunds 50 (siehe Fig. 5 - Freigabeposition) oder aber gegen den Untergrund 50 gedrückt ist (siehe Fig. 6 - Bremsstellung). In der Position gemäß Fig. 6 sind die Lenkrollen 32 gegenüber dem Untergrund 50 angehoben, so dass das Bett 10 auf den Bremselementen 38 ruht.

Anhand der Fign. 2 und 3 ist zu erkennen, dass sich der Betätigungsbügel 36 in seiner Freigabestellung 40 (siehe Fig. 2) innerhalb des Verfahrweges 52 befindet, längs dessen sich beispielsweise das hintere Rahmenquersteil 20 oder das Fußteil 24 oder ein anderes Element des Rahmens 16 bei dessen Höhenverstellung bewegt.

## Patentansprüche

1. Bett, insbesondere Kranken- oder Pflegebett, mit
- einem höhenverstellbaren Gestell (12) zur Abstützung auf einem Untergrund (50),
- einer Feststellbremse (34) mit einem zwischen einer Bremsstellung (42) und einer Freigabestellung (40) bewegbaren, mit der Hand oder dem Fuß betätigbaren Betätigungsorgan (36) und
- mindestens einem Bremselement (38), das in der Bremsstellung (42) des Betätigungsorgans (36) gegen den Untergrund (50) gedrückt und in der Freigabestellung (40) des Betätigungsorgans (36) vom Untergrund (50) beabstandet ist,
- wobei das Betätigungsorgan (36) bei Erreichen der niedrigsten Stellung des Gestells (12) von einem Element (20,24) desselben automatisch in die Bremsstellung (42) überführbar ist.

2. Bett nach Anspruch 1, **dadurch gekennzeichnet, dass** das Gestell (12) einen Rahmen (16) und an diesem gelagerte längenveränderbare und/oder verschwenkbare Beine (26,28) aufweist, dass an mindestens einem der Beine (26,28) oder zwischen zwei Beinen (26,28) das mindestens eine Bremselement (38) angeordnet ist und dass das Betätigungsorgan (36) in seiner Freigabestellung (40) in den Verfahrweg (52) hineinragt, längs dessen sich ein Element (20,24) des Gestells (12) beim Absenken bis in die niedrigste Stellung bewegt.

3. Bett nach Anspruch 1 oder 2, **dadurch gekennzeichnet, dass** das Gestell (12) Laufrollen (30,32) aufweist und dass zumindest eine der Laufrollen (30,32) bei gegen den Untergrund (50) drückendem Bremselement (38) gegenüber dem Untergrund (50) angehoben ist.

4. Bett nach einem der Ansprüche 1 bis 3, **dadurch gekennzeichnet, dass** das Betätigungsorgan (36) mittels eines Kniehebelmechanismus mit dem Bremselement (38) gekoppelt ist.
